# EUROPÄISCHE PATENTSCHRIFT

(11) **EP 1 247 910 B1**
(45) Veröffentlichungstag und Bekanntmachung des Hinweises auf die Patenterteilung: **08.04.2009**
(21) Anmeldenummer: 02405259.9
(22) Anmeldetag: 03.04.2002
(51) Int. Cl.: E03C 1/28, E03D 13/00

(54) **Geruchsverschluss für ein wasserloses Urinal**
Odour-trap for waterless urinal
Siphon pour pour urinoir sans eau

(30) Priorität: 06.04.2001 CH 6562001
(43) Veröffentlichungstag der Anmeldung: 09.10.2002
(73) Patentinhaber: GEBERIT TECHNIK AG, 8645 Jona (CH)
(72) Erfinder: Romagna, Jürg, 5408 Ennetbaden (CH); Schibig, Erwin, 6330 Cham (CH)
(74) Vertreter: Groner, Manfred

(56) Entgegenhaltungen:
- EP-A- 0 506 026
- EP-A- 1 085 133
- DE-A- 2 853 212
- DE-U- 29 900 010
- GB-A- 2 137 247
- GB-A- 2 296 514
- US-A- 704 471
- US-A- 4 026 317

## Beschreibung

Die Erfindung betrifft einen Geruchsverschluss für ein wasserloses oder wasserarmes Urinal nach dem Oberbegriff des Anspruchs 1.

Geruchsverschlüsse dieser Art sind seit langem bekannt. Sie haben den wesentlichen Vorteil, dass ein Wasseranschluss zum Urinal und eine Spülvorrichtung nicht erforderlich sind oder wenig Wasser benötigen. Bei solchen Urinalen besteht jedoch die Schwierigkeit, die erforderliche Hygiene zu gewährleisten und die Geruchsbildung weitgehend zu vermeiden. Im Stand der Technik gibt es hierzu bereits zahlreiche Vorschläge. Durch die US 4,026,317 ist ein Geruchsverschluss bekannt geworden, der einen trichterförmigen und austauschbaren Einsatz aufweist. Der Geruchsverschluss ist für eine Abwasserleitung vorgesehen und für ein wasserloses oder wasserarmes Urinal nicht besonders geeignet. Geruchsverschlüsse für wasserarme Urinale sind aus der GB 2 137 247 A und DE 2 853 212 A bekannt geworden, wobei diese jeweils einen austauschbaren Einsatz aufweisen.

In der WO 97/15735 ist ein Geruchsverschluss offenbart, bei dem eine dichtende Schicht aus einem Öl vorgesehen ist. Die US 5,711,037 zeigt einen Geruchsverschluss, bei dem in den Einlauf ein becherförmiger Schwimmer eingesetzt ist, der oben geschlossen und unten offen ist. Die WO 99/57 382 offenbart einen Geruchsverschluss, bei dem unter der Einlaufsöffnung ein kugelförmiger Schwimmer angeordnet ist, der im gesammelten Urin einen Auftrieb erfährt und damit die Öffnung verschliesst. Bei einer Benutzung gibt der Schwimmer die Öffnung kurzfristig frei, so dass das Urin in den Siphon abfliessen kann. Bei diesem Geruchsverschluss besteht jedoch die Schwierigkeit, dass im Schwimmer stetig eine Restmenge von Urin verbleibt, was wesentlich zur Geruchsbildung beiträgt.

Der Erfindung liegt die Aufgabe zugrunde, einen Geruchsverschluss der genannten Art zu schaffen, der sich durch eine noch geringere Geruchsausweitung auszeichnet und der dennoch funktionssicher ist.

Die Aufgabe ist bei einem gattungsgemässen Geruchsverschluss gemäss Anspruch 1 gelöst. Das Rohr am unteren Ende des Einlauftrichters vermindert einen nach oben gerichteten Luftstrom mit Geruchsstoffen. Bevor die ausgegasten Geruchsstoffe in das Rohr eintreten können, kondensieren sie zumindest teilweise an der Fläche des sich nach unten erweiternden Bereichs. Der Anteil der Geruchsstoffe wird somit durch die genannten Flächen bzw. die Kondensation an diesen Flächen sowie durch die Verminderung der Durchtrittsöffnung weitgehend zurückgehalten. Versuche haben gezeigt, dass die Kondensation dann besonders wirksam ist, wenn die genannten Flächen ähnlich wie diejenigen eines Erlenmeyerkolbens ausgebildet sind. Geeignet sind alternativ dazu auch halbkugelförmige Flächen, an denen die austretende Luft entlang strömen muss und an welcher die ausgegasten Geruchsstoffe wenigstens teilweise kondensieren.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: ein Vertikalschnitt durch einen erfindungsgemässen Geruchsverschluss,
- Figur 2: ein weiterer Vertikalschnitt durch einen erfindungsgemässen Geruchsverschluss
- Figur 3: eine räumliche Ansicht des Geruchsverschlusses nach den Figuren 1 und 2,
- Figur 4: ein Vertikalschnitt durch einen Geruchsverschluss nach einer Variante,
- Figur 5: ein weiterer Schnitt durch den Geruchsverschluss gemäss Figur 4,
- Figur 6: eine räumliche Ansicht des Geruchsverschlusses, wobei ein Einsatz herausgehoben ist, und
- Figur 7: eine räumliche Ansicht des Geruchsverschlusses gemäss den Figuren 4 und 5.

Der in den Figuren 1 bis 3 gezeigte Geruchsverschluss 10 weist ein becherförmiges Gehäuse 1 auf, das aus einem oberen Gehäuseteil 2 sowie einem unteren Gehäuseteil 3 zusammengesetzt ist. Die beiden Teile 2 und 3 können fest miteinander verbunden, beispielsweise verschweisst sein. Am unteren Ende des Gehäuses 1 ist ein Auslassstutzen 8 angeordnet, der an eine hier nicht gezeigte Ablaufleitung anzuschliessen ist. In den unteren Gehäuseteilen 3 ist ein Überlaufbehälter 5 mit oberen Öffnungen 5a eingesetzt, in den ein Tauchrohr 6 eingesetzt ist. Der Überlaufbehälter 5 und das Tauchrohr 6 bilden mit gesammeltem Urin 7 einen Siphon, welcher das Aufsteigen von Luft und Geruchsstoffen aus der Ablaufleitung in den Einlas 9 verhindert.

In das Gehäuse 1 ist ein Einsatz 4 von oben eingesetzt, der auf dem Tauchrohr 6 abgestützt ist und der an einem oberen Ende mit einem abnehmbaren Haltering 12 am oberen Rand des Gehäuses 1 befestigt ist. Der Einsatz 4 weist einen Einlauftrichter 4a auf, der sich im Wesentlichen über die gesamte Breite des Gehäuses 1

Der in den Fig. 1 - 3 gezeigte Geruchsverschluss 10 weist ein becherförmiges Gehäuse 1 auf, das aus einem oberen Gehäusteil 2 sowie einem unteren Gehäuseteil 3 zusammengesetzt ist. Die beiden Teile 2 und 3 können fest miteinander verbunden, beispielsweise verschweisst sein. Am unteren Ende des Gehäuses 1 ist ein Auslassstutzen 8 angeordnet, der an eine hier nicht gezeigte Ablaufleitung anzuschliessen ist. In den unteren Gehäuseteilen 3 ist ein Überlaufbehälter 5 mit oberen Öffnungen 5a eingesetzt, in den ein Tauchrohr 6 eingesetzt ist. Der Überlaufbehälter 5 und das Tauchrohr 6 bilden mit gesammeltem Urin 7 einen Siphon, welcher das Aufsteigen von Luft und Geruchsstoffen aus der Ablaufleitung in den Einlass 9 verhindert.

In das Gehäuse 1 ist ein Einsatz 4 von oben eingesetzt, der auf dem Tauchrohr 6 abgestützt ist und der an einem oberen Ende mit einem abnehmbaren Haltering 12 am oberen Rand des Gehäuses 1 befestigt ist. Der Einsatz 4 weist einen Einlauftrichter 4a auf, der sich im wesentlichen über die gesamte Breite des Gehäuses 1 erstreckt und der vergleichsweise flach ist und einen Öffnungswinkel von wesentlich mehr als 45° aufweist. Der Einlauftrichter 4a mündet in ein offenes Rohr 4b, dessen Lichtweite wesentlich geringer ist als der konisch erweiterte Bereich. Das Rohr 4b mündet an einem unteren Ende in einen sich konisch erweiternden Bereich 4c, der eine entsprechende konische Innenseite 4d aufweist. Das Rohr 4b und der Bereich 4c haben wie ersichtlich die Form eines Erlenmeyerkolbens, wobei lediglich der Boden fehlt. Werden von der Oberfläche 7a des Urins 7 Geruchsstoffe abgegeben, so gelangen diese in den Einsatz 4. An der geneigten Wandung 4d des Bereiches 4c werden diese Geruchsstoffe teilweise kondensiert und gelangen wieder zurück in den Urin 7. Die Verengung durch das Rohr 4b vermindert zudem die Strömung von Luft nach oben in den Einlass 9. Der Einsatz mit dem Einlauftrichter 4a, dem Rohr 4b sowie dem Bereich 4c bildet eine Einheit und kann nach dem Entfernen des Halteringes 12 ausgetauscht werden. Da die Einheit 4 aus Kunststoff sehr kostengünstig hergestellt werden kann, ist ein vergleichsweise häufiger Austausch durchaus vertretbar und sehr schnell durchführbar.

Der in den Fig. 4 - 7 gezeigte Geruchsverschluss 20 weist ebenfalls das oben genannte Gehäuse 1 mit dem Ablaufstutzen 8 sowie einen Einlass 9 auf. Der Geruchsverschluss 20 unterscheidet sich vom Geruchsverschluss 10 durch einen Einsatz 11, der aber ebenfalls einstückig und austauschbar ist. Der Einsatz 11 weist einen Einlauftrichter 111 auf, der dem Einlauftrichter 4a entspricht und der in ein vergleichsweise kurzes Rohr 11k mit einer vergleichsweise geringen Lichtweite mündet. Unterhalb des Rohres 11k geht die Wandung in einen halbkugelförmigen Bereich 11b über, in dem über Stege 11f ein halbkugelförmiger Teil 11d befestigt ist. Zwischen dem Bereich 11b und dem Teil 11d besteht ein Zwischenraum 11c, der zu einem Durchlass 11a offen ist. Der Teil 11d bildet mit einem ringförmigen Teil 11h einen Siphon. Der Teil 11d taucht hierbei mit einem unteren Rand in den hier nicht gezeigten Urin ein, der sich im ringförmigen Teil 11h sammelt. Ein hülsenförmiger Bereich 11g des Teils 11h bildet einen vertikalen Durchlass. Vom Urin 7 abgasende Geruchsstoffe gelangen durch den Durchlass 11i in den Innenraum des Teils 11d. Aus diesem können diese Geruchsstoffe jedoch nicht entweichen, da der Durchgang in den Raum 11c durch den Siphon gesperrt ist, welcher durch den Teil 11h und den Teil 11d gebildet wird. Vom Urin dieses Siphons abgasende Geruchsstoffe können jedoch in den Raum 11c gelangen. Beim Emporströmen der Luft zum Durchgang 11a werden diese Geruchsstoffe jedoch wenigstens teilweise an der Innenseite des Bereiches 11b kondensieren und wieder in den genannten Siphon zurückströmen. Die Menge der abgasenden Geruchsstoffe, die in den Raum 11c gelangen können, ist wesentlich kleiner als die Menge der Geruchsstoffe, die vom Urin 7 abgasen können, da die Oberfläche des Siphons, der durch die Teile 11h und 11d gebildet wird, wesentlich kleiner ist als die Oberfläche des Urins 7.

Die Fig. 6 zeigt den Einsatz 11, an welchem der Tauchkörper 5 befestigt ist. Der Tauchkörper 5 lässt sich somit in einfacher Weise zusammen mit dem Gehäuse 1 austauschen.

## Patentansprüche

1. Geruchsverschluss für ein wasserloses oder wasserarmes Urinal, mit einem becherförmigen Gehäuse (1), das einen an einem oberen Ende angeordneten Einlass (9) und an einem unteren Ende einen in eine Ablaufleitung führenden Auslass(8) aufweist, mit einem Siphon (5,6), der den Durchgang von Gas vom Auslass (8) zum Einlass (9) sperrt, mit einem austauschbaren als Urinsammler ausgebildeten Einsatz (4,11), der von oben in das Gehäuse (1) eingesetzt ist, mit einem Einlauftrichter, welcher unten in ein Rohr (4b,11k) mündet, deren Lichtweite wesentlich kleiner ist als die Breite des Einlauftrichters, **dadurch gekennzeichnet, dass** das Rohr (4b, 11k) an einem unteren Ende in einen sich nach unten erweiternden Bereich mündet, welcher Bereich eine konische oder halbkugelförmige Innenseite aufweist, an welcher Urin kondensieren und zurück in den Siphon (5,6) gelangen kann, wobei der Einlauftrichter, das Rohr (4b, 11k) und der sich nach unten erweiternde Bereich eine Einheit bilden.

2. Geruchsverschluss nach Anspruch 1, **dadurch gekennzeichnet, dass** der Einsatz (4,11) mit dem Gehäuse (1) eine auswechselbare Einheit bildet.

3. Geruchsverschluss nach Anspruch 1 oder 2, **dadurch gekennzeichnet, dass** der Einsatz (11) den Siphon bildet.

## Claims

1. An odor trap for a waterless or a low-water urinal, comprising a cup-shaped housing (1) having an inlet (9) located on an upper end and an outlet on a lower end that leads into a drain line (8), a siphon (5, 6) configured to block the passage of gas from the outlet (8) to the inlet (9) and a replaceable insert (4, 11) in the form of an urine collector in the shape of an inlet funnel configured to empty into a tube (4b, 11 k) with an inside diameter, which is essentially smaller than the width of the inlet funnel, **characterized in that** the tube (4b, 11 k) emergies at a lower end into a downwardly widening area, which area has a conical or hemispherical inside, at which urine condenses and returns to the siphon (5, 6), wherein the inlet funnel, the tube (4b, 11 k) and the downwardly widening area form a unit.

2. The odor trap as claimed in Claim 1, wherein the insert (4, 11) forms a replaceable unit with the housing (1).

3. The odor trap as claimed in Claim 1 or 2, wherein the insert (11) forms at least the siphon.

## Revendications

1. Piège à odeur pour urinoir sans eau ou à faible rinçage, comprenant un boîtier (1) en forme de coupe, qui présente une entrée (9) disposée à une extrémité supérieure, et une sortie (8) conduisant à une conduite d'évacuation à une extrémité inférieure, avec un siphon (5, 6) qui bloque le passage de gaz de la sortie (8) vers l'entrée (9), avec un insert (4, 11) réalisé de manière remplaçable sous forme de collecteur d'urine, qui est inséré par le haut dans le boîtier (1), avec un entonnoir d'entrée qui débouche en dessous dans un tube (4b, 11k) dont le diamètre intérieur est sensiblement plus petit que la largeur de l'entonnoir d'entrée, **caractérisé en ce que** le tube (4b, 11k) débouche à une extrémité inférieure dans une région qui s'écarte vers le bas, laquelle région présente un côté intérieur conique ou en forme de demi-sphère, contre lequel l'urine peut se condenser et revenir dans le siphon (5, 6), l'entonnoir d'entrée, le tube (4b, 11k) et la région s'élargissant vers le bas formant une unité.

2. Piège à odeur selon la revendication 1,
**caractérisé en ce que** l'insert (4, 11) avec le boîtier (1) forme une unité remplaçable.

3. Piège à odeur selon la revendication 1 ou 2, **caractérisé en ce que** l'insert (11) forme le siphon.
